# EUROPÄISCHE PATENTSCHRIFT

(11) **EP 1 476 261 B1**
(45) Veröffentlichungstag und Bekanntmachung des Hinweises auf die Patenterteilung: **12.07.2006**
(21) Anmeldenummer: 03708006.6
(22) Anmeldetag: 24.01.2003
(51) Int. Cl.: B21K 25/00

(54) **VERFAHREN ZUR VERBINDUNG EINES ALUDRUCKGUSSTEILES MIT EINEM ANDEREN TEIL**
METHOD FOR CONNECTING AN ALUMINIUM DIE-CAST PART TO ANOTHER PART
PROCEDE DE LIAISON D'UNE PIECE ALU COULEE SOUS PRESSION A UNE AUTRE PIECE

(30) Priorität: 18.02.2002 DE 10206851
(43) Veröffentlichungstag der Anmeldung: 17.11.2004
(73) Patentinhaber: WILLY VOIT GMBH & Co., D-66386 St Ingbert (DE)
(72) Erfinder: FEIS, Thomas, 66386 St. Ingbert (DE); SCHMITT, Jakob, 66386 St. Ingbert (DE)
(74) Vertreter: Wieske, Thilo
(86) Internationale Anmeldenummer: PCT/DE2003/000191
(87) Internationale Veröffentlichungsnummer: WO 2003/070398

(56) Entgegenhaltungen:
- DE-A- 3 248 197
- DE-A- 19 709 947
- DE-A- 19 741 562
- US-A- 4 364 159

## Beschreibung

Die Erfindung betrifft ein Verfahren zur Verbindung eines Aludruckgussteiles mit einem anderen Teil nach dem Oberbegriff des Patentanspruchs 1.

Der Anmelderin ist ein Verfahren bekannt, bei dem ein Aludruckgussteil mit einem Blechteil verbunden wird. Dieses Verbundbauteil findet Einsatz in einem Getriebe. Dazu weist das Aludruckgussteil eine kreisförmige Schulter auf, die einen Durchmesser von etwa 15 cm hat, auf die ein Auflagestück des Blechteils zum Aufliegen kommt. Weiterhin weist das Aludruckgussteil einen Kragen auf, der an der Schulter angebracht ist. Dieser Kragen wird punktförmig verstemmt, um das Auflagestück auf die Schulter zu drücken. Dabei kann es gelegentlich zu einem Abbrechen der verformten Teilstücke des Kragens kommen. Dies ist insbesondere bei der Anwendung in den Getrieben wegen eventueller damit zusammen hängender weiterer Funktionsstörungen nachteilig. Um das Ausbrechen der verstemmten Bereiche des Kragens zu vermeiden, ist es bekannt, das Aludruckgussteil vor zu behandeln durch einen Glühvorgang.

Aus der DE 197 09 947 A1 ist ein Verfahren zum Kanten von Rändern von aus Gußaluminium oder ähnlichen Materialien im Druckgußverfahren hergestellten, im wesentlichen zylindrischen Bauteilen bekannt, wobei bei dem für Biegen ungeeigneten Material durch sich langsam erhöhenden Druck auf einen zu verformenden Rand dieser Rand so weit zum Fließen gebracht wird, daß eine dem Kanten entsprechende Verformung dauerhaft eintritt. Es wird somit der gesamte Rand umgeformt

Der vorliegenden Erfindung liegt die Aufgabe zu Grunde, die Verbindung eines Aludruckgussteiles mit einem anderen Teil zu verbessern.

Diese Aufgabe wird erfindungsgemäß nach Anspruch 1 gelöst, wonach der Kragen durch die Rollen eines Rollierwerkzeuges auf dem gesamten Umfangs verformt wird, wobei an der dem Auflagestück zugewandten Seite des Kragens durch Fließen des Werkstoffes des Kragens das Auflagestück festgeklemmt wird und an der dem Auflagestück abgewandten Seite des Kragens die Kragenform erhalten bleibt.

Vorteilhaft kann dadurch das Ausbrecher von Teilen des Kragens, die verformt wurden, verhindert werden. Weiterhin wird dadurch, dass die Verbindung vollständig entlang des Kreisumfangs realisiert wird, die Verbindung verbessert.

Bei der Ausgestaltung des Verfahrens nach Anspruch 2 weist das Material des Aludruckgussteiles einen Kupferanteil unter 2% auf.

Gemäß Anspruch 3 liegt der Kupferanteil unter 1,2 %.

Es hat sich gezeigt, dass mit einem höheren Kupferanteil das Material des Aludruckgussteiles spröder wird, was das Ausbrechen von Teilen des Materials begünstigt. Vorteilhaft kann dies bei den vergleichsweise geringen Kupferanteilen nach Anspruch 2 und insbesondere nach Anspruch 3 vermieden werden. Gegenüber der verbreiteten Verwendung einer Legierung nach DIN 226 mit einem Kupferanteil zwischen 2 % und 3,5 % wird also mit der Ausgestaltung nach Anspruch 3 eine Legierung nach der DIN 231 verwendet.

Bei der Ausgestaltung nach Anspruch 4 besteht das Aludruckgussteil aus einer GdAlSi₁₂Cu-Legierung.

Diese hat sich hinsichtlich ihrer Materialeigenschaften als besonders vorteilhaft erwiesen.

Bei der Ausgestaltung nach Anspruch 5 ist das andere Teil ein Blechteil.

Vorteilhaft lassen sich also die beiden Teile aus verschiedenen Materialien ohne großen Aufwand miteinander verbinden.

Neben der in technischer Hinsicht verbesserten Verbindung ergibt sich weiterhin ein Kostenvorteil bei der Herstellung, weil der Arbeitsgang des Glühens des Aludruckgussteils entfallen kann.

Ein Ausführungsbeispiel der Erfindung ist in der Zeichnung dargestellt. Es zeigt dabei im einzelnen:
- Fig. 1:: ein Aludruckgussteil mit einem darauf liegenden Blechteil im Schnitt und
- Fig. 2:: das Aludruckgussteil mit einem darauf liegenden Blechteil im Schnitt nach Verformung des Kragens.

Figur 1 zeigt ein Aludruckgussteil 1 im Schnitt. Das Aludruckgussteil 1 ist dabei kreisförmig ausgestaltet um eine Mittelachse 5. Das Aludruckgussteil 1 weist eine Schulter 2 auf sowie einen Kragen 3. Im Verhältnis zur dargestellten Größe des Aludruckgussteils 1 im Schnitt ist der Radius aufgrund des Abstandes der Mittelachse 5 zur Schnittdarstellung des Aludruckgussteils 2 verkleinert dargestellt.

Der Radius kann beispielsweise 5 cm bis 10 cm betragen. Die Höhe des dargestellten Teils des Aludruckgussteils kann beispielsweise 1 cm betragen.

Auf die Schulter 2 des Aludruckgussteils 2 kommt ein Auflagestück 4 zum Aufliegen. Dieses Auflagestück 4 ist flach, so dass der Kragen 3 höher steht als das Außagestück 4.

Das Auflagestück 4 ist Bestandteil eines anderen Teils 6, das aus einem anderen Material geformt sein kann. Dieses Material kann beispielsweise Blech sein. Das andere Teil 6 ist zumindest im Bereich des Auflagestücks 4 ebenfalls kreisförmig ausgebildet, so dass das Auflagestück auf dem gesamten Umfang auf der Schulter 2 des Aludruckgussteils 1 aufliegt

Auf der Oberseite 8 des Kragens 3 des Aludruckgussteils 1 kann ein Rollierwerkzeug aufgesetzt werden. Indem die Rollen dieses Rollierwerkzeugs entlang des Umfangs des Kreises abgerollt werden, wird der Kragen 3 im Bereich des Umfangs auf dem gesamten Umfang verformt. Durch diese Verformung des Kragens 3 wird das Auflagestück 4 des Teiles 6 fest auf die Schulter 2 des Aludruckgussteils 1 gedrückt.

Anstelle der Verformung mittels des Rollierwerkzeugs kann auch ein Nietverfahren wie beispielsweise ein Taumelnietverfahren eingesetzt werden.

Dadurch wird das Aludruckgussteil 1 mit dem anderen Teil 6 verbunden.

Figur 2 zeigt entsprechend der Darstellung der Figur 1 ein Aludruckgussteil 1 mit einem anderen Teil 6. Identische Teile sind dabei mit den selben Bezugszeichen versehen, die auch im Zusammenhang mit Figur 1 verwendet wurden.

Aufgrund der Verformung des Kragens 3 ist zu sehen, dass das Auflagestück 4 des Teiles 5 zwischen der Schulter 2 und dem verformten Kragen 3 des Aludruckgussteils 1 festgeklemmt ist.

Um zu vermeiden, dass das Aludruckgussmaterial zu spröde ist und dadurch unter Umständen beim Verformen Teile abbrechen können, erweist es sich als vorteilhaft, einen Kupferanteil vorzusehen, der nicht größer ist als 2 % und vorteilhafter Weise unter 1,2 % liegt. Dies kann beispielsweise mit einem Material nach DIN 231 erreicht werden. Vorteilhaft besteht das Aludruckgussmaterial aus einer GdAlSi₁₂Cu-Legierung.

Bei der vorliegenden Erfindung erweist es sich als vorteilhaft, dass die Verformung des Kragens 3 mit vergleichsweise geringen Kräften erreicht werden kann, mit denen auf das Material gedrückt werden muss. Dadurch wird vorteilhaft die Maßhaltigkeit von präzise gefertigten Teilen nicht beeinträchtigt.

Indem durch das vorliegenden Verfahren vorteilhaft vermieden werden kann, dass beim Verformen Teile des Materials ausbrechen, kann das Verfahren vorteilhaft eingesetzt werden, um Teile eines Getriebes wie beispielsweise des Getriebegehäuses miteinander zu verbinden. Hier kann das Ablösen von Teilen zu weitergehenden Funktionsbeeinträchtigungen kommen, wenn lose Teile im Getriebe dessen Funktion beeinträchtigen.

## Patentansprüche

1. Verfahren zur Verbindung eines Aludruckgussteiles (1) mit einem anderen Teil (6),
wobei das Aludruckgussteil (1) eine kreisförmige Schulter (2) aufweist und einen nach oben stehenden Kragen (3), wobei das andere Teil (6) ein flaches Auflagestück (4) zur Auflage auf die Schulter (2) aufweist, wobei der Kragen (3) über das Auflagestück (4) nach oben steht, wobei durch eine Verformung des Kragens (3) das Auflagestück (4) auf die Schulter (2) gedrückt wird,
**dadurch gekennzeichnet, dass** der Kragen (3) durch die Rollen eines Rollierwerkzeuges auf dem gesamten Umfang verformt wird (8), wobei an der dem Auflagestück (4) zugewandten Seite des Kragens (3) durch Fließen des Werkstoffes des Kragens (3) das Auflagestück (4) festgeklemmt wird und an der dem Auflagestück abgewandten Seite des Kragens (3) die Kragenform erhalten bleibt.

2. Verfahren nach Anspruch 1,
**dadurch gekennzeichnet, dass** das Material des Aludruckgussteiles (1) einen Kupferanteil unter 2 % aufweist.

3. Verfahren nach Anspruch 2,
**dadurch gekennzeichnet, dass** der Kupferanteil unter 1,2 % liegt.

4. Verfahren nach einem der Ansprüche 1 bis 3,
**dadurch gekennzeichnet, dass** das Aludruckgussteil (1) aus einer GdAlSi₁₂Cu-Legierung besteht.

5. Verfahren nach einem der vorhergehenden Ansprüche,
**dadurch gekennzeichnet, dass** das andere Teil (6) ein Blechteil ist.

## Claims

1. A method for connecting an aluminium die-cast part (1) to another part (6), said aluminium die-cast part (1) having a circular shoulder (2) and an upright collar (3), said other part (6) having a flat support portion (4) for resting on said shoulder (2), said collar (3) protruding up over said support portion (4), said support portion (4) being pressed onto said shoulder (2) as a result of a deformation of said collar (3),
**characterised in that** said collar (3) is deformed (8) across its entire circumference by the rolls of a rolling tool, said support portion (4) being caused by the flow of material of said collar (3) to be clamped at that side of said collar (3) which faces towards said support portion (4), and the collar shape being retained at that side of said collar (3) which faces away from said support portion.

2. The method in accordance with claim 1,
**characterised in that** the material of said aluminium die-cast part (1) contains less than 2 % copper.

3. The method in accordance with claim 2,
**characterised in that** the copper content is less than 1.2 %.

4. The method in accordance with any one of claims 1 to 3,
**characterised in that** said aluminium die-cast part (1) consists of a GdAlSi₁₂Cu alloy.

5. The method in accordance with any one of the preceding claims,
**characterised in that** said other part (6) is a sheet metal part.

## Revendications

1. Procédé pour relier une pièce obtenue par coulage d'aluminium sous pression (1) à une autre pièce (6), la pièce obtenue par coulage d'aluminium sous pression (1) ayant un épaulement (2) de forme circulaire et une collerette (3) dressée vers le haut, l'autre pièce (6) ayant une partie d'appui (4) plane pour s'appuyer sur l'épaulement (2), la collerette (3) se dressant vers le haut au-dessus de la partie d'appui (4), la partie d'appui (4) étant pressée sur l'épaulement par déformation de la collerette (3), **caractérisé en ce que** la collerette (3) est déformée (8) sur la totalité de la circonférence par les roulettes d'un outil à rouler, la partie d'appui (4) étant coincée, du côté de la collerette (3) dirigé vers la partie d'appui (4), par fluage du matériau de la collerette (3) et la forme de la collerette restant inchangée du côté de la collerette (3) opposée à la partie d'appui (4).

2. Procédé selon la revendication 1, **caractérisé en ce que** la matériau de la pièce obtenue par coulage d'aluminium sous pression (1) a une teneur en cuivre inférieure à 2 %.

3. Procédé selon la revendication 2, **caractérisé en ce que** la teneur en cuivre est inférieure à 1,2 %.

4. Procédé selon l'une des revendications 1 à 3, **caractérisé en ce que** la pièce obtenue par coulage d'aluminium sous pression (1) se compose d'un alliage de GdAlSi₁₂CU.

5. Procédé selon l'une des revendications précédentes, **caractérisé en ce que** l'autre pièce (6) est une pièce de tôle.
